# EUROPÄISCHE PATENTSCHRIFT

(11) **EP 4 122 851 B1**
(45) Veröffentlichungstag und Bekanntmachung des Hinweises auf die Patenterteilung: **14.05.2025**
(21) Anmeldenummer: 22178373.1
(22) Anmeldetag: 10.06.2022
(51) Int. Cl.: B65H 5/24, B65H 5/32, B65H 29/66, B65H 33/06, B42C 1/12

(54) **BEARBEITUNGS- UND FÖRDERVERFAHREN FÜR DRUCKBÖGEN UND/ODER EINZELBLÄTTER**
PROCESSING AND CONVEYING METHOD FOR PRINTED SHEETS AND / OR SINGLE SHEETS
PROCÉDÉ DE TRAITEMENT ET DE TRANSPORT DE FEUILLES D'IMPRESSION ET/OU DE FEUILLES INDIVIDUELLES

(30) Priorität: 02.07.2021 DE 102021117154; 10.08.2021 DE 102021120766
(43) Veröffentlichungstag der Anmeldung: 25.01.2023
(73) Patentinhaber: Hohner Maschinenbau GmbH, 78532 Tuttlingen (DE)
(72) Erfinder: Heni, Christoph, 78567 Fridingen (DE); Karrer, Egbert, 78476 Allensbach (DE); Schmidt, Sascha, 78554 Aldingen (DE)
(74) Vertreter: RavensPAT Patentanwälte Partnerschaft mbB

(56) Entgegenhaltungen:
- EP-A1- 2 460 749
- WO-A1-01/14234
- US-A1- 2004 214 707

## Beschreibung

Die Erfindung betrifft ein Bearbeitungs- und Förderverfahren für Druckbögen und/oder Einzelblätter sowie eine Bearbeitungsvorrichtung für die Bearbeitung von Druckbögen und/oder Einzelblätter vor deren Zufuhr zu einer Sammelstrecke nach den Oberbegriffen der Ansprüche 1 und 8.

### Stand der Technik:

Zur Bearbeitung von Druckbögen und/oder Einzelblättern ist deren Transport mittels einer Sammelkette bekannt. Mittels einer solchen Sammelkette können die einzelnen Druckbögen und/oder Einzelblätter, nachdem sie z.B. gefalzt wurden, gesammelt und z.B. einer stromabwärts angeordneten Heftvorrichtung zugeführt werden.

Im Stand der Technik offenbart die EP 2 460 749 A1 ein Verfahren zum Betrieb eines Transportsystems zur Herstellung von aus Druckbogen bestehenden Druckprodukten. Die Druckbogen müssen dabei zwecks produktgenauer Trennung als einzelne Druckbogen verarbeitet werden.

Das Transportsystem weist stromab einer konventionell oder digital betriebenen Druckmaschine mindestens eine Verzweigungsstelle auf. Damit kann eine hohe Produktion der Druckmaschine aufgefangen werden, ohne zwingend eine intermittierende Sammelvorrichtung vorsehen zu müssen. Bei Bedarf können damit die einzelnen Druckbogen entlang der einzelnen Förderströme im Schuppenstrom geführt werden, was das Transportvolumen pro Zeiteinheit gegenüber einem ebenfalls möglichen Transport von Einzelbogen oder Einzelblättern wesentlich erhöht.

Durch die Aufteilung auf mindestens zwei Förderpfade können diese unterschiedlich gestaltet und deren Fördergeschwindigkeiten individuell angepasst werden. Dies trägt hinsichtlich der Weiterverarbeitung der Druckbogen zu Teilbuchblocks oder zu fertigen Buchblocks in der Reihenfolge der einzelnen Druckbogen resp. Einzelbogen dazu bei, dass das Fördersystem maximal flexibel betrieben werden kann.

Nach jeder Verzweigungsstelle am Ende des jeweiligen Förderpfades werden die dort transportierten Druckbogen -einzeln- über eine Durchlauffalzvorrichtung rittlings auf eine intermediäre Sammelvorrichtung überführt.

Damit soll eine Reduzierung von beschädigungsbasierten Qualitätsproblemen bei gleichzeitiger Einhaltung einer sehr hohen Taktzahl und hoher produktbezogener Flexibilität erreicht werden.

Die WO 01/14234 A1 offenbart ein Verfahren und eine Vorrichtung zur Übernahme von mindestens zwei geschuppt angeordneten Blättern in eine Blatthandhabungsmaschine. Dabei wird durch eine Reduzierung der Geschwindigkeit des zweiten Blattes gegenüber der Geschwindigkeit des ersten Blattes eine Abstandsvergrößerung zwischen den beiden geschuppt angeordneten Blättern bewirkt, um diese anschließend zu kuvertieren. Ein Falzen von Blättern oder Bögen ist in der D2 nicht thematisiert.

Die Die US 2004/214707 A1 offenbart das Falzen einzelner Blätter. In dieser Schrift ist weder ein Schuppenstrom noch eine Anordnung geschuppter Blätter thematisiert.

### Aufgabe und Vorteile der Erfindung:

Der Erfindung liegt die Aufgabe zugrunde, die Bogentransport- und Bearbeitungseffizienz von Druckbögen und/oder Einzelblättern zu verbessern.

Die Lösung der Aufgabe erfolgt ausgehend den Oberbegriffen der Ansprüche 1 und 8 durch deren kennzeichnende Merkmale. In den abhängigen Ansprüchen sind vorteilhafte und zweckmäßige Weiterbildungen abgegeben.

Dementsprechend betrifft die Erfindung ein Bearbeitungs- und Förderverfahren für Druckbögen und/oder Einzelblätter. Dieses zeichnet sich dadurch aus, dass die Druckbögen und/oder Einzelblätter an einer Zufuhrstelle einer Förderstrecke übergeben und nachfolgend zu einem Schuppenstrom versetzt übereinandergelegt werden.

Dadurch befindet sich eine größere Anzahl von Druckbögen und/oder Einzelblätter auf der Förderstrecke als bei einem konventionellen Druckbögen- und/oder Einzelblättertransport, wodurch sogar bei vergleichsweise geringerer Bahngeschwindigkeit dennoch mehr Druckbögen und/oder Einzelblätter transportiert werden können.

Die Druckbögen und/oder Einzelblätter können dazu von einer stromaufwärts angeordneten Druckrolle z.B. mit Hilfe eines Abrollers und einer Schneideeinheit oder optional auch von einer Stapelvorrichtung zugeführt werden.

Eine bestimmte Anzahl von an der Zufuhrstelle zugeführten Druckbögen und/oder Einzelblätter werden zur Bildung des Schuppenstroms in einzelne Schuppensequenzen oder Stapel zusammengefasst und aufeinandergelegt.

Der Schuppenstrom wird danach einer Falzeinheit zugeführt und gefalzt, beispielsweise mit einer Pflugfalzeinheit und/oder einer Rillenfalzeinheit.

Die gefalzten Druckbögen und/oder Einzelblätter des Schuppenstroms können auch mit weiteren Schuppenströmen oder Schuppensequenzen zusammengeführt werden. Diese weiteren Schuppenströme oder -sequenzen können z.B. von einer anderen Falzvorrichtung zugeführt werden, beispielsweise von einer stromaufwärts angeordneten.

Anschließend können die Druckbögen und/oder Einzelblätter in den Schuppenstrom bzw. den Schuppensequenzen mit den ggf. weiteren Schuppenströmen oder Schuppensequenzen einer Sammelstrecke, insbesondere einer Sammelkette übergeben werden.

Es kann auch vorgesehen sein, dass die Druckbögen und/oder Einzelblätter von einer Falzeinheit als (vor)gefalzte Druckbögen und/oder Einzelblätter an die Zufuhrstelle der Förderstrecke zugeführt werden.

Zur Einspeisung können die Druckbögen und/oder Einzelblätter von einer Druckrolle oder einer dieser nachgeschalteten Schneidevorrichtung an die Zufuhrstelle der Förderstrecke zugeführt werden.

Alternativ oder auch zusätzlich können die Druckbögen und/oder Einzelblätter von einer Stapelvorrichtung an die Zufuhrstelle der Förderstrecke zugeführt werden.

Durchgeführt wird das Verfahren mittels einer Bearbeitungsvorrichtung für die Bearbeitung von Druckbögen und/oder Einzelblätter vor deren Zufuhr zu einer Sammelstrecke. Diese Bearbeitungsvorrichtung zeichnet sich dadurch aus, dass eine Einheit zur Stapelung der Druckbögen und/oder Einzelblätter vorgesehen ist, die die an einer Zufuhrstelle einer Förderstrecke übergebenen Druckbögen und/oder Einzelblätter nachfolgend zu einem Schuppenstrom versetzt übereinandergelegt.

Die Einheit ist dazu ausgebildet, eine bestimmte Anzahl von an der Zufuhrstelle zugeführten Druckbögen und/oder Einzelblätter zur Bildung des Schuppenstroms in einzelne Schuppensequenzen zusammenfassen und aufeinanderzulegen.

Die Einheit führt die Schuppensequenzen einer Falzeinheit zu, die die Schuppensequenzen falzt.

Die Falzeinheit kann als eine Pflugfalzeinheit und/oder einer Rillenfalzeinheit zum Falzen der Schuppensequenzen ausgebildet sein.

Im Weiteren kann eine Zusammenführeinheit vorgesehen sein, die die gefalzten Schuppensequenzen mit weiteren Schuppensequenzen zusammenführt.

Nachfolgend kann die Einheit die gefalzten Schuppensequenzen mit den ggf. weiteren Schuppensequenzen einer Sammelstrecke, insbesondere einer Sammelkette übergeben.

Des Weiteren kann eine weitere Falzeinheit vorgesehen sein, von der die Druckbögen und/oder Einzelblätter als gefalzte Druckbögen und/oder Einzelblätter an die Zufuhrstelle der Förderstrecke zugeführt werden.

Für die Einspeisung der Druckbögen und/oder Einzelblätter in die Bearbeitungsvorrichtung für die Bearbeitung von Druckbögen und/oder Einzelblätter kann eine Druckrolle vorgesehen sein, von der die Druckbögen und/oder Einzelblätter an die Zufuhrstelle der Förderstrecke zugeführt werden.

Alternativ oder auch zusätzlich kann eine Stapelvorrichtung vorgesehen sein, von der die Druckbögen und/oder Einzelblätter an die Zufuhrstelle der Förderstrecke zugeführt werden können.

### Beschreibung eines Ausführungsbeispiels:

Die Erfindung wird nachfolgend unter Bezugnahme auf die beigefügten Figuren beispielhaft näher beschrieben.

Es zeigen beispielhaft und schematisch:
- Figur 1:: Eine perspektivische Ansicht auf eine Vorrichtung zur Bearbeitung und zum Transport von Druckbögen und/oder Einzelblättern.
- Figur 2:: Die Visualisierung eines ersten Förder- und Bearbeitungsablaufs für Einzelblätter.
- Figur 3:: Die Visualisierung eines zur Darstellung in der Fig. 2 alternativen Förder- und Bearbeitungsablaufs für Einzelblätter.
- Figur 4:: Die Visualisierung eines zweiten Förder- und Bearbeitungsablaufs für Druckbögen.
- Figur 5:: Die Visualisierung eines zur Darstellung in der Fig. 4 alternativen Förder- und Bearbeitungsablaufs für Druckbögen.

Demgemäß zeigt die **Figur 1** eine perspektivische Ansicht auf eine Bearbeitungsvorrichtung für die Bearbeitung von Druckbögen und/oder Einzelblätter vor deren Zufuhr zu einer Sammelstrecke.

Die zu transportierenden und bearbeitenden, insbesondere zu falzenden Druckbögen und/oder Einzelblätter 11 ( s. Fig. 2 und Fig. 3) werden von einer hier beispielhaft dargestellten Abrollvorrichtung 1 abgerollt und von einer Schneidevorrichtung 2, welche insbesondere als Querschneidevorrichtung ausgebildet sein kann, zugeschnitten und an einer Zufuhrstelle 4 einer Förderstrecke 5 übergeben.

Im Zulaufbereich der Förderstrecke 5 ist eine Schuppvorrichtung 3 angeordnet. Diese Schuppvorrichtung 3 bildet aus den nacheinander zugeführten Druckbögen und/oder Einzelblätter 11 Stapel 12 oder 12.5 (oder Schuppensequenzen), welche dann stromabwärts auf die Förderstrecke abgelegt werden.

Falls bereits zuvor ein solcher Stapel 12 oder 12.5 auf die Förderstrecke abgelegt wurde, wird der nachfolgende Stapel 12 oder 12.5 auf in Förderrichtung 7, gemäß dem zeitlichen Versatz und der Fördergeschwindigkeit der Förderstrecke 5 zwischen der Bildung der beiden Stapel 12 oder 12.5 versetzt diesen aufgelegt. Mehrere solcher nacheinander und aufeinander abgelegter Stapel 12 oder 12.5 bilden dann einen Schuppenstrom aus.

Anstelle von der Abrollvorrichtung 1 und der Schneidevorrichtung 2 können die Druckbögen und/oder Einzelblätter auch von einer Stapelvorrichtung 10 (vgl. Fig. 2 und Fig. 3) an die Zufuhrstelle 4 übergeben werden.

Die zu transportierenden und bearbeitenden Druckbögen und/oder Einzelblätter 11 werden als Schuppenstrom weitertransportiert, stromabwärts in einer Falzvorrichtung 6 gefalzt, dabei in Förder- und Bearbeitungsrichtung 7 bewegt und als Schuppenstrom anschließend einer Sammelvorrichtung 8 übergeben.

Die Sammelvorrichtung 8 kann vorzugsweise als Sammelkette ausgebildet sein, welche die gestapelten und gefalzten und zum Schuppenstrom übereinandergelegten Druckbögen und/oder Einzelblätter schließlich einem Sammelhefter 20 übergibt.

In der **Figur 2** werden zur besseren Übersicht anstelle der in der Figur 1 gezeigten Vorrichtungen die Einzelblätter 11 in schematischer Abfolge des Verfahrens beispielhaft dargestellt.

Die Einzelblätter 11 werden dabei anstelle von der in der Figur 1 dargestellten Abrollvorrichtung 1 und der Schneidevorrichtung 2 von einer Stapelvorrichtung 10 an die Zufuhrstelle 4 übergeben. Anschließend werden sie zu einer vorbestimmten Anzahl übereinandergelegt um einen Stapel 12 (Schuppensequenz) von Einzelblätter 11 auszubilden. Die schuppenstromartigen Anordnung der Stapel 12 bzw. der Schuppensequenzen 12 ist in Förderrichtung 7 nach dem Einzelblatt 11 dargestellt.

Anstelle der in der Figur 2 dargestellten schuppenstromartigen Anordnung der Stapel 12 bzw. der Schuppensequenzen 12 sind in der **Figur 3** als alternative Fördermöglichkeit drei Stapel 12 bzw. der Schuppensequenzen 12 in Förderrichtung 7 nacheinander platziert gezeigt. Die einzelnen Positionszeichen beziehen sich in jeder Figur durchgehend auf dieselben Merkmale.

Dieser aus übereinandergelegten Einzelblätter 11 gebildete Stapel 12 (die Schuppensequenz) wird anschließend mit weiteren derartigen Stapeln 12 (Schuppensequenzen) zu einem Schuppenstrom geformt. Der Schuppenstrom wird wiederum aus in Transportrichtung 7 hintereinander versetzt aufeinanderliegenden Stapeln 12 (Schuppensequenzen) gebildet und einer Falzvorrichtung 6 zugeführt.

In der Falzvorrichtung 6, die vorzugsweise als Pflugfalzvorrichtung ausgebildet ist, werden die Stapel oder Schuppensequenzen 12 gefalzt und als gefalzte Stapel 12.1 oder Schuppensequenzen 12.1 an die stromabwärtige Sammelvorrichtung 8 übergeben, die vorzugsweise als Sammelkette ausgebildet ist.

Die Sammelvorrichtung 8 übergibt die gefalzten Schuppensequenzen 12.1 anschließend z.B. an einen Sammelhefter 20. Dieser heftet die gefalteten Schuppensequenzen 12.1 zu gehefteten Schuppensequenzen 12.2, welche anschließend weitertransportiert werden.

In der **Figur 4** ist ein zur Figur 2 alternatives Verfahren beispielhaft und symbolisch dargestellt.

Darin werden die Druckbögen 11, bevor sie der Schuppvorrichtung 5 übergeben werden, zuerst mittels einer Falzvorrichtung 9, welche vorzugsweise als Rillenfalzvorrichtung ausgebildet sein kann, zu gefalzten Druckbögen und/oder Einzelblätter 11.1 gefalzt.

Anschließend werden diese gefalzten Druckbögen und/oder Einzelblätter 11.1 von der Schuppvorrichtung 5 zu Stapeln 12.5 bzw. Schuppensequenzen 12.5 gebündelt und zu einem Schuppenstrom zusammengefügt, hier in Förderrichtung 7 nach dem Einzelblatt 11.1 als drei versetzt übereinanderliegend dargestellte Bündel oder Pakete.

In der **Figur 5** sind diese jedoch als drei nebeneinander angeordnete Stapel 12.5 bzw. Schuppensequenzen 12.5 dargestellt, wie oben zu Figur 3 bereits entsprechend dargelegt. Auch hierzu gilt, dass die einzelnen Positionszeichen sich in jeder Figur durchgehend auf dieselben Merkmale beziehen.

Das heißt, es ist beides möglich. Die einzelnen Schuppensequenzen können sich im Schuppenstrom übereinanderliegend befinden und nur durch einen etwas größeren Versatz voneinander getrennt sein, wie in den in den Figuren 2 und 4 dargestellten Ausführungen. Ihre Förderung kann aber auch so realisiert sein, dass sie in diesem Transportabschnitt hintereinander liegend gefördert werden, wie in den Figuren 3 und 5 dargestellt.

Diese Stapel 12.5 bzw. Schuppensequenzen 12.5 werden anschließend der stromabwärtig angeordneten Falzvorrichtung 6 zugeführt und von dieser zu gefalzten Stapeln 12.6 bzw. Schuppensequenzen 12.6 gefalzt.

Dies gefalzten Stapeln 12.6 bzw. Schuppensequenzen 12.6 werden anschließend, entsprechend des in der Figur 2 offenbarten Verfahrens, mittels einer Sammelstrecke 8 weitertransportiert und z.B. mittels einem Sammelhefter zu gehefteten gefalzten Stapeln 12.7 bzw. Schuppensequenzen 12.7 geheftet.

### Bezugszeichenliste:

1 Abrollvorrichtung
2 Schneidvorrichtung
3 Schuppvorrichtung
4 Zufuhrstelle
5 Förderstrecke
6 Falzvorrichtung
7 Förder- und Bearbeitungsvorrichtung
8 Sammelvorrichtung
9 Falzvorrichtung
10 Stapelvorrichtung
11 Druckbogen und/oder Einzelblatt
11.1 gefalzte Druckbögen und/oder gefalzte Einzelblätter
12 Stapel / Schuppensequenz
12.1 gefalzte Stapel / gefalzte Schuppensequenz
12.2 geheftete Stapel / geheftete Schuppensequenz
12.5 Stapel / Schuppensequenz
12.6 gefalzte Stapel / gefalzte Schuppensequenz
12.7 geheftete Stapel / geheftete Schuppensequenz
20 Sammelhefter

## Patentansprüche

1. Bearbeitungs- und Förderverfahren für Druckbögen und/oder Einzelblätter, wobei die Druckbögen und/oder Einzelblätter (11) an einer Zufuhrstelle (4) einer Förderstrecke (5) übergeben und nachfolgend zu einem Schuppenstrom versetzt übereinandergelegt werden, **dadurch gekennzeichnet, dass** eine bestimmte Anzahl von an der Zufuhrstelle zugeführten Druckbögen und/oder Einzelblätter (11) zur Bildung des Schuppenstroms in einzelne Schuppensequenzen (12; 12.5) zusammengefasst und aufeinandergelegt werden, wobei der Schuppenstrom oder die Schuppensequenzen (12; 12.5) einer Falzvorrichtung (6) zugeführt und gefalzt werden.

2. Bearbeitungs- und Förderverfahren für Druckbögen und/oder Einzelblätter nach Anspruch 1, **dadurch gekennzeichnet, dass** der Schuppenstrom oder die Schuppensequenzen (12; 12.5) mit einer Pflugfalzeinheit und/oder einer Rillenfalzeinheit gefalzt werden.

3. Bearbeitungs- und Förderverfahren für Druckbögen und/oder Einzelblätter nach Anspruch 1 oder 2, **dadurch gekennzeichnet, dass** die gefalzten Druckbögen und/oder Einzelblätter im Schuppenstrom oder in den Schuppensequenzen (12; 12.5) mit weiteren Druckbögen und/oder Einzelblätter weiterer Schuppenströme und/oder Schuppensequenzen zusammengeführt werden.

4. Bearbeitungs- und Förderverfahren für Druckbögen und/oder Einzelblätter nach einem der vorangehenden Ansprüche, **dadurch gekennzeichnet, dass** die gefalzten Druckbögen und/oder Einzelblätter im Schuppenstrom oder in den Schuppensequenzen (12; 12.5) mit den Druckbögen und/oder Einzelblätter in dem/den ggf. weiteren Schuppenstrom oder Schuppensequenzen einer Sammelstrecke (8), insbesondere einer Sammelkette übergeben werden.

5. Bearbeitungs- und Förderverfahren für Druckbögen und/oder Einzelblätter nach einem der vorangehenden Ansprüche, **dadurch gekennzeichnet, dass** die Druckbögen und/oder Einzelblätter (11) von einer Falzeinheit (9) als gefalzte Druckbögen und/oder Einzelblätter (11.1) an die Zufuhrstelle (4) der Förderstrecke (5) zugeführt werden.

6. Bearbeitungs- und Förderverfahren für Druckbögen und/oder Einzelblätter nach einem der vorangehenden Ansprüche, **dadurch gekennzeichnet, dass** die Druckbögen und/oder Einzelblätter (11) von einer Druckrolle (1) oder einer dieser nachgeschalteten Schneidevorrichtung (2) an die Zufuhrstelle (5) der Förderstrecke zugeführt werden.

7. Bearbeitungs- und Förderverfahren für Druckbögen und/oder Einzelblätter nach einem der vorangehenden Ansprüche, **dadurch gekennzeichnet, dass** die Druckbögen und/oder Einzelblätter (11) von einer Stapelvorrichtung (10) an die Zufuhrstelle (4) der Förderstrecke (5) zugeführt werden.

8. Bearbeitungsvorrichtung für die Bearbeitung von Druckbögen und/oder Einzelblätter vor deren Zufuhr zu einer Sammelstrecke, wobei eine Einheit (3) zur Stapelung der Druckbögen und/oder Einzelblätter (11) vorgesehen ist, die die an einer Zufuhrstelle (4) einer Förderstrecke (5) übergebenen Druckbögen und/oder Einzelblätter (11) nachfolgend zu einem Schuppenstrom versetzt übereinandergelegt, **dadurch gekennzeichnet, dass** die Einheit (3) eine bestimmte Anzahl von an der Zufuhrstelle (4) zugeführten Druckbögen und/oder Einzelblätter (11) zur Bildung des Schuppenstroms in einzelne Schuppensequenzen (12; 12.5) zusammenfasst und aufeinanderlegt, wobei die Einheit (3) den Schuppenstrom oder die Schuppensequenzen (12; 12.5) einer Falzeinheit (6) zuführt die die Schuppensequenzen (12; 12.5) falzt.

9. Bearbeitungsvorrichtung für die Bearbeitung von Druckbögen und/oder Einzelblätter vor deren Zufuhr zu einer Sammelstrecke nach Anspruch 8, **dadurch gekennzeichnet, dass** eine Pflugfalzeinheit und/oder einer Rillenfalzeinheit zum Falzen des Schuppenstroms oder der Schuppensequenzen (12; 12.5) vorgesehen ist.

10. Bearbeitungsvorrichtung für die Bearbeitung von Druckbögen und/oder Einzelblätter vor deren Zufuhr zu einer Sammelstrecke nach einem der Ansprüche 8 oder 9, **dadurch gekennzeichnet, dass** eine Zusammenführeinheit vorgesehen ist, die die gefalzten Druckbögen und/oder Einzelblätter im Schuppenstroms oder in den Schuppensequenzen (12; 12.5) mit weiteren gefalzten Druckbögen und/oder Einzelblätter weiterer Schuppenströme und/oder Schuppensequenzen zusammenführt.

11. Bearbeitungsvorrichtung für die Bearbeitung von Druckbögen und/oder Einzelblätter vor deren Zufuhr zu einer Sammelstrecke nach einem der Ansprüche 8 bis 10, **dadurch gekennzeichnet, dass** die Einheit (3) die gefalzten Druckbögen und/oder Einzelblätter im Schuppenstroms oder in den Schuppensequenzen (12; 12.5) mit den ggf. weiteren Druckbögen und/oder Einzelblätter weiterer Schuppenströme oder Schuppensequenzen einer Sammelstrecke (8), insbesondere einer Sammelkette übergibt.

12. Bearbeitungsvorrichtung für die Bearbeitung von Druckbögen und/oder Einzelblätter vor deren Zufuhr zu einer Sammelstrecke nach einem der Ansprüche 8 bis 11, **dadurch gekennzeichnet, dass** eine weitere Falzeinheit (9) vorgesehen ist, von der die Druckbögen und/oder Einzelblätter (11) als gefalzte Druckbögen und/oder Einzelblätter (11.1) an die Zufuhrstelle (4) der Förderstrecke (5) zugeführt werden.

13. Bearbeitungsvorrichtung für die Bearbeitung von Druckbögen und/oder Einzelblätter vor deren Zufuhr zu einer Sammelstrecke nach einem der Ansprüche 8 bis 12, **dadurch gekennzeichnet, dass** eine Druckrolle (1) vorgesehen ist, von der die Druckbögen und/oder Einzelblätter (11) an die Zufuhrstelle (4) der Förderstrecke (5) zugeführt werden.

14. Bearbeitungsvorrichtung für die Bearbeitung von Druckbögen und/oder Einzelblätter vor deren Zufuhr zu einer Sammelstrecke nach einem der Ansprüche 8 bis 13, **dadurch gekennzeichnet, dass** eine Stapelvorrichtung (10) vorgesehen ist, von der die Druckbögen und/oder Einzelblätter (11) an die Zufuhrstelle (4) der Förderstrecke (5) zugeführt werden.

## Claims

1. Processing and conveying method for printed sheets and/or single sheets, wherein the printed sheets and/or single sheets (11) are transferred to a feed point (4) of a conveying section (5) and are subsequently superimposed in an imbricated flow, **characterized in that** a specific number of printed sheets and/or single sheets (11) supplied at the point of supply are combined and stacked on top of one another in individual imbricated sequences (12; 12.5) to form the imbricated flow, wherein the imbricated flow or the imbricated sequences (12; 12.5) is/are fed to a folding device (6) and folded.

2. Processing and conveying method for printed sheets and/or single sheets according to Claim 1, **characterized in that** the imbricated flow or the imbricated sequences (12; 12.5) is/are folded by a plough folding unit and/or a scoring-folding unit.

3. Processing and conveying method for printed sheets and/or single sheets according to Claim 1 or 2, **characterized in that** the folded printed sheets and/or single sheets in the imbricated flow or in the imbricated sequences (12; 12.5) are merged with additional printed sheets and/or single sheets of additional imbricated flows and/or imbricated sequences.

4. Processing and conveying method for printed sheets and/or single sheets according to one of the preceding claims, **characterized in that** the folded printed sheets and/or single sheets in the imbricated flow or in the imbricated sequences (12; 12.5) are transferred conjointly with the printed sheets and/or single sheets in the potential additional imbricated flow or imbricated sequences to a collating section (8), in particular a collating chain.

5. Processing and conveying method for printed sheets and/or single sheets according to one of the preceding claims, **characterized in that** the printed sheets and/or single sheets (11) are fed as folded printed sheets and/or single sheets (11.1) from a folding unit (9) to the feed point (4) of the conveying section (5).

6. Processing and conveying method for printed sheets and/or single sheets according to one of the preceding claims, **characterized in that** the printed sheets and/or single sheets (11) are fed from a pressure roller (1), or a cutting device (2) downstream of the latter, to the feed point (5) of the conveying section.

7. Processing and conveying method for printed sheets and/or single sheets according to one of the preceding claims, **characterized in that** the printed sheets and/or single sheets (11) are fed from a stacking device (10) to the feed point (4) of the conveying section (5).

8. Processing device for the processing of printed sheets and/or single sheets before they are fed to a collating line, wherein provided is a unit (3) for stacking the printed sheets and/or single sheets (11), which - after the printed sheets and/or single sheets (11) have been transferred at a feed point (4) of a conveying section (5) - subsequently places them on top of one another in an offset manner so as to form an imbricated flow, **characterized in that** the unit (3) for forming the imbricate flow combines and superimposes a specific number of printed sheets and/or single sheets (11) fed at the feed point (4) in individual imbricated sequences (12; 12.5), wherein the unit (3) feeds the imbricated flow or the imbricated sequences (12; 12.5) to a folding unit (6) which folds the imbricated sequences (12; 12.5).

9. Processing device for the processing of printed sheets and/or single sheets before they are fed to a collating line, according to claim 8, **characterized in that** a plough folding unit and/or a scoring-folding unit for folding the imbricated flow or the imbricated sequences (12; 12.5) are/is provided.

10. Processing device for the processing of printed sheets and/or single sheets before they are fed to a collating line, according to one of Claims 8 or 9, **characterized in that** provided is a merging line which merges the folded printed sheets and/or single sheets in the imbricated flow or in the imbricated sequences (12; 12.5) with additional folded printed sheets and/or single sheets of additional imbricated flows and/or imbricated sequences.

11. Processing device for processing printed sheets and/or single sheets before they are fed to a collating line, according to one of Claims 8 to 10, **characterized in that** the unit (3) transfers the folded printed sheets and/or single sheets in the imbricated flow or in the imbricated sequences (12; 12.5) conjointly with the potential additional printed sheets and/or single sheets of additional imbricated flows or imbricated sequences to a collating line (8), in particular a collating chain.

12. Processing device for processing printed sheets and/or single sheets before they are fed to a collating line, according to one of Claims 8 to 11, **characterized in that** provided is an additional folding unit (9) from which the printed sheets and/or single sheets (11) are fed as folded printed sheets and/or single sheets (11.1) to the feed point (4) of the conveying section (5).

13. Processing device for the processing of printed sheets and/or single sheets before they are fed to a collating line, according to one of Claims 8 to 12, **characterized in that** provided is a pressure roller (1) from which the printed sheets and/or single sheets (11) are fed to the feed point (4) of the conveying section (5).

14. Processing device for the processing of printed sheets and/or single sheets before they are fed to a collating line, according to one of Claims 8 to 13, **characterized in that** provided is a stacking device (10) from which the printed sheets and/or single sheets (11) are fed to the feed point (4) of the conveying section (5).

## Revendications

1. Procédé de traitement et de transport de feuilles imprimées et/ou de feuilles individuelles, les feuilles imprimées et/ou les feuilles individuelles (11) étant transférées à un point d'amenée (4) d'une ligne de transport (5) et étant ensuite superposées de manière décalée en un flux d'écailles, **caractérisé en ce qu'**un nombre déterminé de feuilles imprimées et/ou de feuilles individuelles (11) amenées au point d'amenée sont regroupées et superposées en séquences d'écailles individuelles (12 ; 12.5) pour former le flux d'écailles, le flux d'écailles ou les séquences d'écailles (12 ; 12.5) étant amenés à un dispositif de pliage (6) et pliés.

2. Procédé de traitement et de transport de feuilles imprimées et/ou de feuilles individuelles selon la revendication 1, **caractérisé en ce que** le flux d'écailles ou les séquences d'écailles (12 ; 12.5) sont pliés avec une unité de pliage au soc et/ou une unité de rainage et de pliage.

3. Procédé de traitement et de transport de feuilles imprimées et/ou de feuilles individuelles selon la revendication 1 ou 2, **caractérisé en ce que** les feuilles imprimées et/ou les feuilles individuelles pliées dans le flux d'écailles ou dans les séquences d'écailles (12 ; 12.5) sont réunies avec d'autres feuilles imprimées et/ou feuilles individuelles d'autres flux d'écailles et/ou séquences d'écailles.

4. Procédé de traitement et de transport de feuilles imprimées et/ou de feuilles individuelles selon l'une quelconque des revendications précédentes, **caractérisé en ce que** les feuilles imprimées et/ou les feuilles individuelles pliées dans le flux d'écailles ou dans les séquences d'écailles (12 ; 12.5) sont transférées avec les feuilles imprimées et/ou les feuilles individuelles dans l'éventuel autre flux d'écailles ou les éventuelles autres séquences d'écailles à une ligne de collecte (8), notamment à une chaîne de collecte.

5. Procédé de traitement et de transport de feuilles imprimées et/ou de feuilles individuelles selon l'une quelconque des revendications précédentes, **caractérisé en ce que** les feuilles imprimées et/ou les feuilles individuelles (11) sont amenées par une unité de pliage (9) sous forme de feuilles imprimées et/ou de feuilles individuelles pliées (11.1) au point d'amenée (4) de la ligne de transport (5).

6. Procédé de traitement et de transport de feuilles imprimées et/ou de feuilles individuelles selon l'une quelconque des revendications précédentes, **caractérisé en ce que** les feuilles imprimées et/ou les feuilles individuelles (11) sont amenées au point d'amenée (5) de la ligne de transport par un rouleau d'impression (1) ou par un dispositif de coupe (2) monté en aval de celui-ci.

7. Procédé de traitement et de transport de feuilles imprimées et/ou de feuilles individuelles selon l'une quelconque des revendications précédentes, **caractérisé en ce que** les feuilles imprimées et/ou les feuilles individuelles (11) sont amenées par un dispositif d'empilage (10) au point d'amenée (4) de la ligne de transport (5).

8. Dispositif de traitement pour le traitement de feuilles imprimées et/ou de feuilles individuelles avant leur amenée à une ligne de collecte, une unité (3) étant prévue pour empiler les feuilles imprimées et/ou les feuilles individuelles (11), qui superpose ensuite de manière décalée les feuilles imprimées et/ou les feuilles individuelles (11) transférées à un point d'amenée (4) d'une ligne de transport (5) en un flux d'écailles, **caractérisée en ce que** l'unité (3) regroupe et superpose un nombre déterminé de feuilles imprimées et/ou de feuilles individuelles (11) amenées au point d'amenée (4) en séquences d'écailles individuelles (12 ; 12.5) pour former le flux d'écailles, l'unité (3) amenant le flux d'écailles ou les séquences d'écailles (12 ; 12.5) à une unité de pliage (6) qui plie les séquences d'écailles (12 ; 12.5).

9. Dispositif de traitement pour le traitement de feuilles imprimées et/ou de feuilles individuelles avant leur amenée à une ligne de collecte selon la revendication 8, **caractérisé en ce qu'**il est prévu une unité de pliage au soc et/ou une unité de rainage et de pliage pour plier le flux d'écailles ou les séquences d'écailles (12 ; 12.5).

10. Dispositif de traitement pour le traitement de feuilles imprimées et/ou de feuilles individuelles avant leur amenée à une ligne de collecte selon l'une quelconque des revendications 8 ou 9, **caractérisé en ce qu'**il est prévu une unité de réunion qui réunit les feuilles imprimées et/ou les feuilles individuelles pliées dans le flux d'écailles ou dans les séquences d'écailles (12 ; 12.5) avec d'autres feuilles imprimées et/ou feuilles individuelles pliées d'autres flux d'écailles et/ou séquences d'écailles.

11. Dispositif de traitement pour le traitement de feuilles imprimées et/ou de feuilles individuelles avant leur amenée à une ligne de collecte selon l'une quelconque des revendications 8 à 10, **caractérisé en ce que** l'unité (3) transfère les feuilles imprimées et/ou les feuilles individuelles pliées dans le flux d'écailles ou dans les séquences d'écailles (12 ; 12.5) avec les éventuelles autres feuilles imprimées et/ou feuilles individuelles d'autres flux d'écailles ou séquences d'écailles à une ligne de collecte (8), notamment à une chaîne de collecte.

12. Dispositif de traitement pour le traitement de feuilles imprimées et/ou de feuilles individuelles avant leur amenée à une ligne de collecte selon l'une quelconque des revendications 8 à 11, **caractérisé en ce qu'**il est prévu une autre unité de pliage (9), à partir de laquelle les feuilles imprimées et/ou les feuilles individuelles (11) sont amenées sous forme de feuilles imprimées et/ou de feuilles individuelles pliées (11.1) au point d'amenée (4) de la ligne de transport (5).

13. Dispositif de traitement pour le traitement de feuilles imprimées et/ou de feuilles individuelles avant leur amenée à une ligne de collecte selon l'une quelconque des revendications 8 à 12, **caractérisé en ce qu'**il est prévu un rouleau de pression (1) à partir duquel les feuilles imprimées et/ou les feuilles individuelles (11) sont amenées au point d'amenée (4) de la ligne de transport (5).

14. Dispositif de traitement pour le traitement de feuilles imprimées et/ou de feuilles individuelles avant leur amenée à une ligne de collecte selon l'une quelconque des revendications 8 à 13, **caractérisé en ce qu'**il est prévu un dispositif d'empilage (10) à partir duquel les feuilles imprimées et/ou les feuilles individuelles (11) sont amenées au point d'amenée (4) de la ligne de transport (5).
